# EUROPÄISCHE PATENTSCHRIFT

(11) **EP 0 101 564 B1**
(45) Veröffentlichungstag und Bekanntmachung des Hinweises auf die Patenterteilung: **09.11.1988**
(21) Anmeldenummer: 83107096.6
(22) Anmeldetag: 20.07.1983
(51) Int. Cl.: H01H 31/36, H01H 1/54

(54) **Scherentrennschalter**
Isolating switch with pantograph
Sectionneur à pantographe

(30) Priorität: 21.08.1982 DE 3231170
(43) Veröffentlichungstag der Anmeldung: 29.02.1984
(73) Patentinhaber: Asea Brown Boveri Aktiengesellschaft, 68309 Mannheim (DE)
(72) Erfinder: Körner, Gerhard, D-6905 Schriesheim (DE); Plettner, Horst, D-6450 Hanau 11 (DE)
(74) Vertreter: Rupprecht, Klaus, Dipl.-Ing.

(56) Entgegenhaltungen:
- CH-A- 422 105
- DE-B- 1 074 116
- DE-B- 1 265 823
- DE-C- 662 863
- FR-A- 1 290 965
- US-A- 2 733 322
- US-A- 2 894 101

## Beschreibung

Die Erfindung betrifft einen Scherentrennschalter mit zwei scherenförmig gegeneinander bewegbaren Kontaktholmen, die im eingeschalteten Zustand wenigstens ein langgestrecktes Gegenkontaktstück zwischen sich nehmen, wobei an den Kontaktholmen unter Zwischenfügung von Haltefedern parallel zu den Kontaktholmen verlaufende Kontaktleisten angebracht sind.

Bei bekannten Scherentrennschaltern sind der Gegenkontakt und die Kontaktholme zylindrisch ausgebildet. Dadurch erhält man jeweils einen Einfachkontakt zwischen je einem Kontaktholm und je einem Gegenkontakt, was auch dann gilt, wenn zwei Gegenkontakte übereinander angeordnet sind. Diese Einfachkontakte bzw. Einfachstromübergänge führen zu einer hohen Stromdichte im Kontaktpunkt und hieraus resultieren hohe abstoßende Kräfte in diesem Kontaktpunkt aufgrund der.Wirkung des elektrischen Stromes.

Aus der DE-B-1074 116 ist ein Scherentrennschalter der eingangs genannten Art bekannt geworden. An den Kontaktholmen sind Blattfedern angeordnet, die in Richtung der Kontaktholme ausgerichtet sind und die als federnde Kontaktstückhalter dienen, die lediglich die Aufgabe haben, Toleranzen zwsichen den Kontaktholmen und dem Gegenkontakt auszugleichen. Im Gegensatz zu früher bekannten Scherentrennschaltern befinden sich an jedem Kontaktholm drei Kontaktleisten, wodurch eine Erhöhung der Kontaktpunkte pro Kontaktholm erreicht wird.

Aufgabe der Erfindung ist es, einen Trennschalter der eingangs genannten Art so weiterzubilden, daß zusätzlich zu der Verringerung der Stromdichten pro Kontaktstelle am Kontaktholm die abstoßenden Kräfte im Kontaktpunkt reduziert werden.

Diese Aufgabe wird erfindungsgemäß dadurch gelöst, daß die Haltefedern in etwa C-förmig ausgebildet sind und der Steg jeder C-förmigen Haltefeder an dem zugehörigen Kontaktholm und je eine Kontaktleiste an der Außenfläche jeder der beiden parallel zu dem Steg verlaufenden Schenkel der Haltefeder befestigt ist.

Bedingt durch die C-Form der Haltefedern werden zwei parallele Strompfade gebildet, die ein Aufspreizen der Federn bewirken und insbesondere im Kurzschlußfall die Kontaktkraft erhöhen. Dadurch wird erreicht, daß die abstoßenden Kräfte im Kontaktpunkt durch die elektrischen Wirkungen des Stromes reduziert werden.

Aus der DE-B-1265 823 ist eine Kontaktanordnung insbesondere für Selbstschalter bekannt geworden, bei der eine ovale bzw. jeweils U-förmige Stromzuführung zu einem Kontaktstück vorgesehen ist. Diese Stromzuführung wird aber durch sehr elastische Litzen gebildet, die für das Kontaktstück selbst keine Haltefunktion haben. Vielmehr wird das bewegliche Kontaktstück mittels einer eigenen Druckfeder und einer geeigneten Gelenkführung festgehalten. Mit der Erfindung ist diese Lösung nicht vergleichbar.

Eine U-förmige Stromzuführung an sich ist auch aus der DE-C-662 863 bekannt geworden. Es handelt sich hierbei aber nicht um einen Scherentrennschalter, sondern um einen mit einem Trennmesser versehenen Schalter, und die U-förmige Ausführung des Gegenkontaktes hat neben der sog. Schleifenbildung auch die Aufgabe, Toleranzen am Trennmesser auszugleichen. Mit der erfindungsgemäßen Lösung ist diese bekannte Ausgestaltung ebenfalls nicht vergleichbar.

In einer bevorzugten Ausführungsform befindet sich im Inneren jeder Haltefeder wenigstens eine Wippe, deren dem zugehörigen Kontaktholm zugewandte Fläche konvex ausgebildet ist, so daß die Wippe auf der Innenfläche des Steges der Haltefeder wippen kann. Gegen die dem Kontaktholm abgewandte Seite liegt dann die Innenfläche der Schenkelenden der Haltefeder federnd an.

Die Wippe ist vollständig isoliert und zwar allseitig mit einem freiluftbeständigen Kunststoff beschichtet. Der Kunststoff ist so aufzubringen, daß er mechanisch nicht durchgedrückt wird. Zu diesem Zwecke ist eine Beschichtung von mehreren Zehntel mm Dicke aufzubringen. Diese Isolierung hat den Vorteil, daß Ausgleichsströme zwischen den evtl. auf unterschiedlichem Potential befindlichen Kontaktleisten über die Wippe vermieden werden können; derartige Ausgleichsströme hätten dann nämlich zur Folge, daß im Bereich der Kontaktierung zwischen den Haltefedem und der Wippe zusätzliche Stromübergänge vorhanden wären. Derartige zusätzliche Stromübergänge werden dann durch die Isolierung vermieden.

Mit der Ausgestaltung ist es möglich, die Kontaktleisten an dem Kontaktholm anzubringen, wobei aufgrund der Wippe und der Haltefeder bzw. der Haltefedern ein Schiefstellen des Gegenkontaktes immer ausgeglichen wird, so daß die Gefahr vermieden ist, daß lediglich eine Kontaktleiste für den Stromübergang von Kontaktholm zum Gegenkontakt herangezogen wird.

Derartige Schiefstellungen können häufig auftreten, beispielsweise dann, wenn relativ große Montagetoleranzen vorhanden sind oder wenn sich der Gegenkontakt bei Windeinfluß oder bei einem Kurzschluß schiefstellt.

Weitere vorteilhafte Ausgestaltungen der Erfindung sind den weiteren Unteransprüchen zu entnehmen.

Mit der erfindungsgemäßen Anordnung ist ein Scherentrennschalter geschaffen, der zwei Kontaktleisten pro Kontaktholm aufweist, die von Haltefedern getragen werden, die eine Gestalt aufweisen, aufgrund derer die Kontaktkraft im Kurzschlußfall vergrößert ist.

Anhand der Zeichnung wird ein Ausführungsbeispiel der Erfindung beschrieben.

Es zeigen.
Figur 1 eine teilweise Seitenansicht auf einen Scherentrennschalter, und
Figur 2 eine Schnittansicht gemäß der Linie A-A der Figur 1.

Ein Scherentrenner in herkömmlicher Bauart ist auf einer Isoliersäule 10 aufgestützt, an deren Oberseite ein Getriebekasten 12 für die beiden Scherenglieder 14 bzw. 16 angeordnet ist. Die beiden Scherenglieder 14 und 16 besitzen je eine über eine Achse 18 antreibbare Unterstange 20, die mittels eines Gelenkes 22 mit einer Oberstange 24 verbunden ist; die Oberstange 24 ist mit der Oberstange 26 des anderen Scherenarmes 16 mittels einer Achse 28 gelenkig verbunden. Oberhalb dieser Achse 28 sind die eigentlichen Kontaktholme 30 und 32 angeformt, die zwei Gegenkontakte 34 und 36 zwischen sich nehmen.

In der Figur 2 ist lediglich das Gegenkontaktstück 36 zu sehen. Die beiden Kontaktholme 30 und 32 sind kastenförmig ausgebildet und so einander zugewandt, daß eine Flachseite jedes Kontaktholmes dem Gegenkontaktstück 36 zugewandt ist. Auf der Außenfläche der Flachseiten sind mehrere C-förmige Haltefedern 38 bzw. 40 mittels einer Schraubverbindung 42 befestigt. Die Haltefedern 38 und 40 und die Kontaktanordnung im Bereich der Kontaktholme sind spiegelsymetrisch, so daß es ausreicht, wenn die Kontaktanordnng am linken Kontaktholm 30 beschrieben wird.

Die C-förmige Haltefeder 40 besitzt einen Steg 44, dessen Außenfläche an der äußeren Flachseite des Kontaktholmes 30 mittels der Schrauben 42 befestigt ist. An den Steg 44 schließen sich beidseitig kreibogenförmige Abschnitte 46 und 48 an, die die Stegbene dergestalt schneiden, daß die Mittelpunkte M der beiden kreisbogenförmigen Abschnitte in der Ebene des Steges 44 liegen.

An die beiden kreisbogenförmigen Abschnitte 46 und 48 schließen sich Schenkel 50 und 52 an, die dabei parallel zu dem Steg 44 aufeinander zu verlaufen und im Abstand A voneinander enden. Der Abstand der Schenkel 50 und 52 von der Ebene in der sich der Steg 44 befindet, ist gleich dem Radius der kreisbogenförmigen Abschnitte 46 bzw. 48.

Auf der Außenfläche der Schenkel 50 bzw. 52 sind, parallel zu dem Kontaktholm 30 verlaufende Kontaktleisten 54 und 56 mittels Schrauben 59 befestigt. Die Kontaktleisten 54 und 56 übergreifen den gesamten Kontaktierungsbereich der Kontaktholme 30 und 32 dergestalt, daß beide Kontaktleisten gegen die Gegenkontaktstücke 34 und 36 anliegen. Die Kontaktleisten 54 und 56 sind annähernd rechteckig und aus Kupfer gebildet, wobei die eigentlichen Kontaktierungsflächen der beiden Kontaktleisten 54 und 56 durch Einlagen 58 bzw. 60 aus abbrandfestem Material gebildet sind, welche in Ausnehmungen 62 bzw. 64 der Kontaktleisten eingelegt sind.

Die zur Halterung der Kontaktleisten 54, 56 an den Kontaktfedern 40 vorgesehenen Schrauben 59 sind durch entsprechende Ausnehmungen im Bereich des Steges 44 zugänglich.

Im Inneren jeder Haltefeder befindet sich eine Wippe 70. Die dem Kontaktholm 30 zugewandte Wippenfläche 72 ist konvex ausgebildet; in der dargestellten Ausführungsform ist ersichtlich, daß die Wippenfläche 72 durch zwei Schrägflächen 74 und 76 gebildet ist, die in dem Bereich, in dem sie ineinander übergehen, einen kreisbogenartigen Übergang aufweisen. Der Winkel zwischen den beiden Schrägflächen 74 und 76 ist stumpf und zum Gegenkontaktstück 36 hin offen.

Die der konvexen Wippenfläche 72 gegenüberliegende Wippenfläche besitzt zwei noppenartige Vorsprünge 78 bzw. 80, die an den Innenflächen der Enden der Schenkel 50 bzw. 52 anliegen bzw. die Schenkelenden 50 und 52 drücken sich aufgrund ihrer Federkraft gegen die Noppen 78 und 80 an. Die Wippe besitzt ferner eine Durchgangsöffnung 82, in die der Kopf 84 der Schraube 42 eingreift, wodurch die Wippe 70 im Inneren der C-förmigen Haltefeder 40 im wesentlichen unver- schiebbax.geführt ist.

Die Wippe ist mit einer Isolierschiecht umhüllt. Diese Umhüllung verhindert Ausgleichsströme zwischen den Kontaktleisten 54 und 56 durch die Wippe 70 hindurch, für den Fall, daß die Kontaktleisten aus irgendwelchen Gründen sich auf unterschiedlichen Potentialen befinden.

Zur besseren Fertiung sind die Leisten 54 und 56 durchgehend und mehrere C-förmige Federn, bei einem besonderen Ausführungsbeispiel vorzugsweise sechs Federn, parallel bzw. nebeneinander mit den Kontaktleisten verbunden. Die gegenüber den Kontaktleisten 54, 56 bzw. den Haltefedern 40 isolierten Wippen 70 sind ebenfalls durchgehend. Der Abstand A der Kontaktleisten 54 und 56 und der aufeinander zuweisenden Ende der Schenkel 50 und 52 ist so ausgewählt, daß die Schrauben 42 von rechts bzw. von links her zum Festschrauben am Kontaktholm zugänglich sind. Zweckmäßigerweise sind die Schrauben als sog. Innensechskantschrauben ausgebildet.

Aufgrund der beschriebenen Ausgestaltung können sich die Kontaktleisten 54 und 56 mittels der Wippe gegeneinander verschieben, so daß eine Schrägstellung der Gegenkontakte 34 und 36 ausgeglichen wird.

Von den Kontaktholmen 30 bzw. 32 fließt der Strom zum Steg 44 der Haltefedern 40 und teilt sich dort auf in einen Strompfad durch den Bogen 46 und den Schenkel 50 zur Kontaktleiste 54 einerseits und einen Strompfad durch den Bogen 48 und den Schnekel 52 zur Kontaktleiste 56 andererseits auf. In den Haltefedern 40 fließt der Strom daher schleifenförmig, was zu einer Aufspreizung der Haltefedern aufgrund des vom elektrischen Strom erzeugten Magnetfelder führt. Damit werden die Kontaktkräfte zwischen den Kontaktleisten 54 und 56 und dem Gegenkontakt 36 insbesondere in einem Kurzschlußfall stark vergrößert.

## Patentansprüche

1. Scherentrennschalter mit zwei scherenförmig gegeneinander bewegbaren Kontaktholmen (30, 32), die im eingeschaltenen Zustand wenigstens ein langgestrecktes Gegenkontaktstück (36) zwischen sich nehmen, wobei an den Kontaktholmen unter Zwischenfügung von Haltefedern (38, 40) parallel zu den Kontaktholmen verlaufende Kontaktleisten (54, 56) angebracht sind, dadurch gekennzeichnet, daß die Haltefedern (38, 40) in etwa C-förmig ausgebildet sind und der Steg (44) jeder C-förmigen Haltefeder an dem zugehörigen Kontaktholm (30, 32) und je eine Kontaktleiste (54, 56) an der Außenfläche jeder der beiden parallel zu dem Steg verlaufenden Schenkel (50, 52) der Haltefeder befestigt ist.

2. Scherenterennschalter nach Anspruch 1, dadurch gekennzeichnet, daß im Inneren jeder Haltefeder (38, 40) wenigstens eine Wippe (70) vorgesehen ist, deren dem zugehörigen Kontaktholm (30, 32) zugewandte Fläche 72) konvex ausgebildet ist, so daß die Wippe auf der Innenfläche des Steges (44) der Haltefeder (38, 40) wippen kann, und daß gegen deren dem Kontaktholm abgewandten Seite die Innenflächen der Schenkelenden (50, 52) der Haltefeder federnd anliegen.

3. $cherentrennschalter nach Anspruch 2, dadurch gekennzeichnet, daß an der dem Kontaktholm 30, 32) abgewandten Seite der Wippe (70) in Abstand zueinander noppenartige Vorsprünge (82) angeformt sind, die jeweils mit der Innenfläche der Schenkelenden (50, 52) der zugehörigen Haltefeder (38, 40) in Berührung stehen.

4. Scherentrennschalter nach einem der Ansprüche 2 oder 3, dadurch gekennzeichnet, daß die Wippe (70) wenigstens eine Durchgangsöffnung (82) aufweist, in die der Kopf der Befestigungsschraube (42) der Haltefedern (38, 40) am Kontaktholm (30, 32) eingreift.

5. Scherentrennschalter nach einem der Ansprüche 2 bis 4, dadurch gekennzeichnet, daß die Wippe (70) durchgehend isoliert in den Haltefedern (38, 40) angeordnet ist.

## Revendications

1. Sectionneur pantographe, avec deux mâchoires de contact (30, 32) qui sont mobiles l'une par rapport à l'autre à la manière de branches de pince et qui, en condition de fermeture, enserrant entre elles au moins une pièce de contact conjuguée de forme oblongue (36), des barrettes de contact (54, 56) parallèles aux mâchoires de contact étant disposées sur celles-ci avec interposition de ressorts de maintien (38, 40) caractérisé par le fait que les ressorts de maintien (38, 40) sont sensiblement en forme de C et que l'âme (44) de chaque ressort de maintien en forme de C est fixée à la mâchoire de contact y afférente (30, 32) et chaque barrette de contact (54, 56) est fixée à la surface extérieure de chacune des deux ailes (50, 52) du resort de maintien qui sont parallèles à l'âme.

2. Sectionneur pantographe selon revendication 1, caractérisé par le fait qu'il est prévu, à l'intérieur de chaque ressort de maintien (38, 40), au moins une bascule (70) dont la surface (72) tournée vers la mâchoire de contact conjuguée (30, 32) est convexe, de sorte que la bascule peut basculer sur la surface intérieure de l'âme (44) du ressort de maintien (38, 40), et par le fait que les surfaces intérieures des extrémités des ailes (50, 52) du ressort de maintien s'appliquent élastiquement contre le côté de la bascule éloigné de la mâchoire de contact.

3. Sectionneur pantographe selon revendication 2, caractérisé par le fait que des saillants du genre bouton (82), séparés par un intervalle, sont formés sur le côté de la bascule (70) éloigné de la mâchoire de contact (30, 32), ces saillants étant à chaque fois au contact de la surface intérieure des extrémités des ailes (50, 52) du ressort de maintien conjugué (38, 40).

4. Sectionneur pantographe selon l'une des revendications 2 ou 3, caractérisé par le fait que la bascule (70) présente au moins une ouverture de passage (82) dans laquelle s'engage la tête de la vis (42) de fixation des ressorts de maintien (38, 40) à la mâchoire de contact (30, 32).

5. Sectionneur pantographe selon l'une des revendication 2 à 4, caractérisé par le fait que la bascule (70) est agencée dans les ressorts de maintien (38, 40) en étant complètement isolée.

## Claims

1. Pantograph-type isolator having two contact spars (30, 32), which can be moved towards one another in the form of a pantograph and which take at least one elongated counter contact member (36) between them in the closed condition, contact strips (54, 56) extending parallel to the contact spars being attached to the contact spars with interposition of holding springs (38, 40), characterized in that the holding springs (38, 40) are constructed to be approximately C-shaped and the web (44) of each C-shaped holding spring is mounted on the associated contact spar (30, 32) and one contact strip (54, 56) each is mounted on the outside face of each of the two legs (50, 52) of the holding spring extending parallel to the web.

2. Pantograph-type isolator according to Claim 1, characterized in that in the interior of each holding spring (38, 40) at least one rocker (70) is provided, the face (72) of which facing the associated contact spar (30, 32) is of convex construction so that the rocker can rock on the inside face of the web (44) of the holding spring (38, 40), and that the inside face of the leg ends (50, 52) of the holding spring elastically rest against its side facing away from the contact spar.

3. Pantograph isolator according to Claim 2, characterized in that at the side of the rocker (70) facing away from the contact spar (30, 32), knob-like projections (82) are formed integrally which are in each case in contact with the inside face of the leg ends (50, 52) of the associated holding spring (38, 40).

4. Pantograph-type isolator according to one of Claims 2 or 3, characterized in that the rocker (70) exhibits at least one passage opening (82) which is engaged by the head of the mounting screw (42) of the holding springs (38, 40) at the contact spar (30, 32).

5. Pantograph-type isolator according to one of Claims 2 to 4, characterized in that the rocker (70) is arranged in a continuously insulated manner in the holding springs (38, 40). -
